# FASCICULE DE BREVET EUROPEEN

(11) **EP 3 786 909 B1**
(45) Date de publication et mention de la délivrance du brevet: **02.07.2025**
(21) Numéro de dépôt: 20192978.3
(22) Date de dépôt: 26.08.2020
(51) Int. Cl.: G07D 11/40, G07D 7/12

(54) **MODULE POUR LECTURE D'UN DOCUMENT, BOITIER ET TERMINAL ASSOCIÉS**
MODUL ZUM LESEN EINES DOKUMENTS, ENTSPRECHENDES GEHÄUSE UND ENDGERÄT
MODULE FOR READING A DOCUMENT, ASSOCIATED HOUSING AND TERMINAL

(30) Priorité: 29.08.2019 FR 1909524
(43) Date de publication de la demande: 03.03.2021
(73) Titulaire: Carrus Gaming, 75010 Paris (FR)
(72) Inventeur: COMBES, Sophie, 92400 COURBEVOIE (FR); CHAUSSADE, Xavier, 92400 COURBEVOIE (FR); GAUCHER, Luc, 92400 COURBEVOIE (FR)
(74) Mandataire: Fidal Innovation

(56) Documents cités:
- KR-A- 20180 003 357
- KR-A- 20190 036 901
- US-A- 5 632 367
- US-A1- 2001 008 275

## Description

La présente invention concerne un module pour la lecture d'un document.

La présente invention concerne également un boitier comprenant un tel module.

La présente invention concerne également un terminal d'analyse d'un document comprenant un tel boitier.

### ARRIERE PLAN DE L'INVENTION

Chez les buralistes, il existe des bornes de jeux permettant de faciliter l'enregistrement des paris.

Ces bornes de jeux comprennent usuellement une niche destinée à recevoir des documents à analyser, la niche étant pourvue de moyens d'éclairage pour faciliter la prise de vues des documents par une caméra agencée à l'aplomb de la niche.

Typiquement, le buraliste insère dans la borne un ticket de jeu rempli manuellement par un joueur, et ordonne l'analyse dudit ticket. La borne délivre en conséquence un reçu basé sur cette analyse, reçu que le buraliste peut ensuite donner au joueur. Par exemple, le reçu indique les cases qui ont été cochées par le joueur sur le ticket.

Ces bornes de jeux s'avèrent relativement encombrantes.

Ceci est peu pratique pour les manipuler notamment pour des questions de maintenance.

Le document KR 2019 0036901 décrit un document selon le préambule de la revendication 1.

### OBJET DE L'INVENTION

Un but de l'invention est de fournir une solution obviant au moins en partie au problème précité.

### RESUME DE L'INVENTION

En vue de la réalisation de ce but, on propose, selon l'invention, un module du type précité caractérisé en ce que le caisson comporte un logement fermé pour loger la au moins une caméra, le logement étant fermé à une extrémité par une vitre et à une autre extrémité par la platine, le dispositif d'éclairage étant agencé à l'extérieur du logement.

De la sorte, l'invention est un module tout-en-un incorporant directement le lecteur de document et le dispositif d'éclairage. Ainsi, en cas de maintenance, il n'est pas nécessaire de déplacer tout le boitier mais uniquement le module renfermant les parties les plus sensibles. L'invention permet également de pouvoir retirer le module du boitier lorsque celui-ci n'est pas utilisé, pour protéger le module ou éviter un vol. On peut également envisager d'avoir un seul module selon l'invention que l'on déplace d'un boitier à un autre.

En outre, le caisson permet de bien protéger les parties les plus sensibles du module.

Pour la présente demande les termes « avant », « arrière », « supérieur », « inférieur » ... doivent bien entendu s'entendre selon la position en service du module soit lorsque le module est en place dans le boitier dont la niche repose elle-même sur un support stable avec le module en partie supérieure du boitier.

Optionnellement, la caméra est agencée au centre de la platine.

Optionnellement, le module comporte au moins deux caméras aptes à travailler dans des plages de longueurs d'ondes différentes.

Optionnellement, l'élément lumineux est apte à éclairer dans des plages de longueur d'ondes différentes.

Optionnellement, le module comporte au moins quatre éléments lumineux agencés aux quatre coins de la face de la platine à laquelle ils sont solidarisés.

Optionnellement, le caisson comporte au moins une vitre à travers laquelle l'élément lumineux éclaire, ladite vitre étant configurée pour favoriser la diffusion de la lumière issue du dispositif d'éclairage vers l'extérieur.

Optionnellement, le caisson comporte au moins un joint d'étanchéité entre la vitre et le logement pour fermer hermétiquement le logement.

Optionnellement, le module comporte un dissipateur de chaleur agencé à l'aplomb de la platine.

Optionnellement la platine est une carte à circuits imprimés.

Optionnellement, la platine comporte des diffuseurs en matériaux électriquement conducteur traversant la platine de manière à être en contact d'une part avec respectivement au moins un des composants agencés sur la face inférieure de la platine et le dissipateur de chaleur d'autre part.

L'invention concerne également un boitier destiné à recevoir un tel module.

Optionnellement, le boitier comporte un système dédié à accélérer la cadence à laquelle les documents peuvent être installés dans le boitier.

Optionnellement, le système comporte au moins un éclairage lumineux dont la couleur change selon que le boitier est apte ou non à recevoir un nouveau document.

Optionnellement, le boitier comporte une protection thermique agencée à l'aplomb du module.

L'invention concerne également un terminal d'analyse de document comprenant un tel boitier.

### BREVE DESCRIPTION DES DESSINS

L'invention sera mieux comprise à la lumière de la description qui suit en référence aux figures annexées parmi lesquelles :
[Fig. 1] la figure 1 est une vue en perspective d'un module selon un mode de réalisation particulier de l'invention,
[Fig. 2] la figure 2 est une vue en perspective du dessous du module illustré à la figure 1,
[Fig. 3a] la figure 3a est une vue en perspective arrière d'un boitier comprenant le module illustré à la figure 1,
[Fig. 3b] la figure 3b est une vue en perspective avant du boitier illustré à la figure 3a,
[Fig. 4a] la figure 4a représente l'arrière du boitier illustré à la figure 3a sans son capot,
[Fig. 4b] la figure 4b est une vue similaire à celle de la figure 4a, le module étant illustré en train d'être retiré du boitier,
[Fig. 4c] la figure 4c est une vue similaire à celle de la figure 4a, le module étant représenté retiré du boitier.

### DESCRIPTION DETAILLEE DE L'INVENTION

En référence aux figures 1 et 2, un module selon un mode de réalisation particulier de l'invention va être décrit. Le module se présente sous la forme d'une caissette, généralement désignée en 1, formant un ensemble unitaire.

La caissette 1 a ici une forme globalement parallélépipédique et présente ainsi une face principale supérieure, une face principale inférieure et quatre flancs s'étendant entre les deux faces principales soit deux flancs latéraux, un flanc avant et un flanc arrière. Afin de pouvoir monter le module dans un boitier 101, comme nous le verrons par la suite, la caissette 1 est pourvue de languettes latérales droite et gauche pour le coulissement dans des glissières correspondantes du boitier 101. Pour assurer un meilleur guidage du module, la cassette possède sur chaque côté droite et gauche une languette inférieure et une languette supérieure coulissant donc respectivement dans l'une des quatre glissières du boitier 101.

Sur son flanc avant, la caissette 1 est pourvue d'un organe 2 mâle ou femelle d'un mécanisme de verrouillage, apte à coopérer respectivement avec l'organe 102 femelle ou mâle du mécanisme de verrouillage porté par le boitier 101, pour le verrouillage temporaire de la caissette 1 dans la boitier 101. De préférence, le mécanisme de verrouillage peut être activé/désactivé sans outil par exemple en pressant et en tournant l'organe mâle dans l'organe femelle pour le bloquer dans une position de verrouillage temporaire de la caissette 1 dans le boitier 101.

L'organe mâle ou femelle du mécanisme de verrouillage est ici agencé en extrémité basse de la caissette 1.

La caissette 1 comprend ici une platine 3 agencée en partie haute de la caissette 1. Ladite platine 3 est ici conformée en une plaque. Ladite platine 3 est notamment de section rectangulaire. Dans le cas présent, la platine 3 est une carte à circuits imprimés.

En outre, la caissette 1 comprend un lecteur de document monté sur la face inférieure 6 de la platine 3.

Le lecteur de document comporte au moins une caméra et dans le cas présent comporte une première caméra 4 et une deuxième caméra 5. Les deux caméras 4, 5 sont ainsi montées sur la face inférieure 6 de la platine 3 de manière à être dirigées vers le bas de la caissette 1.

De préférence, les deux caméras 4, 5 sont agencées sensiblement au centre de la face inférieure 6 de la platine 3 à proximité immédiate l'une de l'autre. Par exemple les deux caméras 4, 5 sont alignées parallèlement à l'un des flancs de la caissette 1. Optionnellement, les deux caméras 4, 5 sont alignées parallèlement aux flancs latéraux de la caissette 1. Les deux caméras 4, 5 sont ainsi agencées sur une ligne parallèle aux flancs latéraux de la caissette 1, ligne coupant la caissette 1 en deux.

De préférence, la première caméra 4 est une caméra travaillant au moins dans le visible et l'ultraviolet et la deuxième caméra 5 est une caméra travaillant au moins dans l'infrarouge et de préférence uniquement dans l'infrarouge.

Ceci permet de pouvoir lire un document dans différentes plages de longueurs d'ondes. La deuxième caméra 5 a avantageusement une très bonne définition dans l'infrarouge (par rapport à une caméra travaillant à la fois dans le visible et l'infrarouge et qui aurait donc une définition moyennée pour ces deux plages) ce qui facilite une lecture de caractères présents éventuellement sur le document.

En outre, la caissette 1 comprend un dispositif d'éclairage monté sur la face inférieure 6 de la platine 3.

De préférence, le dispositif d'éclairage comporte au moins quatre éléments lumineux montés sur la face inférieure 6 de la platine 3 de manière à être dirigés vers le bas de la caissette 1 et agencés chacun dans l'un des coins respectifs de ladite face inférieure 6.

Dans le cas présent, le dispositif d'éclairage comporte douze éléments lumineux 7a, 7b, 7c montés sur la face inférieure 6 de la platine 3 de manière à être dirigés vers le bas de la caissette 1 et répartis de manière homogène autour des caméras 4, 5, au moins quatre éléments lumineux étant agencés chacun dans l'un des coins respectifs de ladite face inférieure 6.

On permet ainsi d'éclairer les zones les plus sombres d'une niche 103 du boitier 101 comme nous le verrons par la suite.

Typiquement, la face inférieure 6 de la platine 3 est divisée en trois bandeaux parallèles aux flancs latéraux de la caissette 1 : un bandeau central 8 comporte les deux caméras 4, 5, disposées au centre du bandeau central 8 ; un bandeau latéral de droite 10 et un bandeau latéral de gauche 9 comportent les éléments lumineux 7a, 7b, 7c répartis de manière symétrique entre les deux bandeaux latéraux 9, 10 et de manière homogène au sein d'un même bandeau latéral. Dans le cas présent, les bandeaux latéraux 9, 10 sont d'une largeur plus importante que le bandeau central 8, les bandeaux latéraux 9, 10 étant toutefois d'une largeur identique.

Chaque élément lumineux 7a, 7b, 7c comporte par exemple au moins une diode électroluminescente (encore appelée LED). Préférentiellement, chaque élément lumineux 7a, 7b, 7c comporte un pavé de trois LEDS : une première LED destinée à éclairer dans le visible, une deuxième LED destinée à éclairer dans l'ultraviolet et une troisième LED destinée à éclairer dans l'infrarouge.

Les différents éléments lumineux 7a, 7b, 7c sont tous identiques entre eux dans le présent cas.

Selon un mode de réalisation préféré, et comme plus visible à la figure 2, les éléments lumineux 7a, 7b, 7c forment des blocs. Par exemple, les éléments lumineux sont regroupés trois par trois et forment ainsi quatre blocs 11, 12, 13, 14. Deux blocs 11, 12 sont associés au bandeau droit et deux blocs 13, 14 sont associés au bandeau gauche.

Au sein d'un bloc, les éléments lumineux 7a, 7b, 7c sont agencés en triangle de manière que chaque élément lumineux 7a, 7b, 7c soit agencé au niveau d'un des sommets respectifs du triangle. Le triangle est de préférence sensiblement équilatéral.

Le positionnement en triangle des éléments lumineux 7 au sein d'un même bloc 11, 12, 13, 14 est tel que pour chaque bloc 11, 12, 13, 14 :
- un premier élément lumineux 7a est agencé dans un coin de la face inférieure 6 de la platine 3,
- un deuxième élément lumineux 7b est agencé dans l'alignement du premier élément lumineux 7a à proximité du bandeau central 8, le premier élément lumineux 7a et le deuxième élément lumineux 7b étant ainsi agencés sur l'un des bords de la face inférieure 6 de la platine 3,
- un troisième élément lumineux 7c est agencé sensiblement au centre du bandeau latéral droite 10 ou gauche 9 associé de manière à former le triangle.

De la sorte comme plus visible à la figure 2, si l'on regarde la face inférieure 6 de la platine 3 les deux caméras 4, 5 occupent le centre de ladite face inférieure 6 et sont encadrées devant à gauche par un premier bloc 14, à l'arrière à gauche par un deuxième bloc 13, devant à droite par un troisième bloc 12 et derrière à droite par un quatrième bloc 11. On a par ailleurs :
- quatre éléments lumineux 7a, 7b au niveau respectivement des quatre coins du bandeau latéral droit 10,
- quatre éléments lumineux 7a, 7b au niveau respectivement des quatre coins du bandeau latéral gauche 9,
- deux éléments lumineux 7c au centre du bandeau latéral droit 10 alignés entre eux parallèlement aux flancs latéraux de la caissette 1,
- deux éléments lumineux 7c au centre du bandeau latéral gauche 9 alignés entre eux parallèlement aux flancs latéraux de la caissette 1.

Par ailleurs, le module comprend un caisson 15 de protection du lecteur de documents et du dispositif d'éclairage.

Le caisson 15 est ici monté sur la face inférieure 6 de la platine 3 de manière à la prolonger.

Le caisson 15 a une forme globalement parallélépipédique avec une face d'attache 16 à la face inférieure 6 de la platine 3, une face inférieure 17 opposée et quatre parois 18 s'étendant entre lesdites deux faces 16, 17. Ainsi, dans le présent mode de réalisation, la face inférieure 17 forme la face principale inférieure de la caissette 1 et les parois 18 forment la quasi-totalité des flancs de la caissette 1.

La face inférieure 17 du caisson 15 comporte au moins une vitre à travers laquelle les éléments lumineux 7a, 7b, 7c éclairent et les caméras visionnent.

Dans le cas présent, la face inférieure 17 du caisson 15 comporte une vitre centrale 19 à travers laquelle les caméras 4, 5 visionnent, une vitre droite 20 à travers laquelle les éléments lumineux 7a, 7b, 7c de droite éclairent et une vitre gauche 21 à travers laquelle les éléments lumineux de gauche 7a, 7b, 7c éclairent.

De préférence, le caisson 15 est étanche à la poussière. Ainsi, le caisson 15 comporte un logement central 22 fermé dans lequel s'étendent les deux caméras 4, 5, logement refermé à son extrémité basse par la vitre centrale 19 et à son extrémité haute par la platine 3. Le caisson 15 comporte également un logement gauche 23 fermé pour les éléments lumineux gauche refermé par la vitre gauche 21 à son extrémité basse et par la platine 3 à son extrémité haute. De la même manière le caisson 15 comporte également un logement droite 24 fermé pour les éléments lumineux droite, refermé par la vitre droite 20 à son extrémité basse et par la platine 3 à son extrémité haute.

Selon un mode de réalisation préféré, la vitre centrale 19 est agencée au moins en partie sous les vitres droite 20 et gauche 21 qui recouvrent ainsi au moins en partie la vitre centrale 19. On renforce ainsi l'étanchéité du logement central 22.

De préférence, le caisson 15 comporte au moins un joint d'étanchéité entre la vitre centrale 19 et le logement central 22 d'une part et entre la platine 3 et le logement central 22 d'autre part. On renforce ainsi l'étanchéité du logement central 22.

Ceci permet de bien isoler les caméras de l'extérieur et en particulier de la poussière.

Selon un mode de réalisation préféré, le caisson 15 comporte également un joint d'étanchéité entre la vitre gauche 21 et le logement gauche 23 d'une part et entre la platine 3 et le logement gauche 23 d'autre part. Par ailleurs, le caisson 15 comporte également un joint d'étanchéité entre la vitre droite 20 et le logement droite 24 d'une part et entre la platine 3 et le logement droite 24 d'autre part.

De préférence le caisson 15 est configuré pour améliorer la qualité de la prise de vue de documents par les caméras 4, 5.

A cet effet, la vitre droite 20 et la vitre gauche 21 sont configurées pour favoriser la diffusion de la lumière issue du dispositif d'éclairage vers l'extérieur.

A cet effet, la vitre droite 20 et la vitre gauche 21 sont configurées pour homogénéiser la lumière générée par le dispositif d'éclairage. Dans ce but, la vitre droite 20 et la vitre gauche 21 comportent chacune un film diffusant et/ou sont colorées dans la masse et/ou sont texturés.

Selon un mode de réalisation préféré, une face interne d'au moins l'une des parois 18 du caisson 15 est également configurée pour favoriser la diffusion de la lumière issue du dispositif d'éclairage vers l'extérieur (soit la face tournée vers l'intérieur du caisson 15). De préférence, toutes les faces internes des parois 18 du caisson 15 sont configurées pour favoriser la diffusion de la lumière issue du dispositif d'éclairage vers l'extérieur.

A cet effet, les faces internes sont configurées pour homogénéiser la lumière générée par le dispositif d'éclairage. Dans ce but et optionnellement les faces internes sont réfléchissantes et par exemple blanches. En remplacement ou en complément, les faces internes sont texturées. Par exemple, lesdites faces internes sont grainées typiquement par un grainage dit Charmille.

Par ailleurs, le module comprend des moyens de commande du module. Les moyens de commande comportent par exemple un ou des calculateurs, un ou des micro-ordinateurs, un ou des micro-processeurs ... qui sont intégrés à la platine 3.

Les moyens de commande sont configurés pour commander notamment le lecteur de documents et le dispositif d'éclairage. En particulier, les moyens de commande contrôlent le lecteur de documents de sorte à générer un flux vidéo qui est traité en interne par les moyens de commande et/ou qui est transmis à l'extérieur du module. Si le flux vidéo est traité en interne, les moyens de commande peuvent optionnellement communiquer des informations obtenues à partir du flux vidéo vers l'extérieur.

En outre, les moyens de commande contrôlent le dispositif d'éclairage afin de requérir un éclairage dans le visible, dans l'ultraviolet ou dans l'infrarouge (en activant les LEDS correspondants).

Selon un mode de réalisation particulier, les moyens de commande contrôlent le dispositif d'éclairage de manière à pouvoir activer/désactiver de manière différenciée chaque bloc 11, 12, 13, 14 indépendamment des autres. De la sorte, il est possible de n'éclairer qu'avec une partie seulement des éléments lumineux 7a, 7b, 7c.

Ceci s'avère utile notamment pour lire un document sensible aux reflets. Typiquement lors d'une première prise de vue d'un document, les moyens de commande contrôlent le dispositif d'éclairage de manière à ce que tous les blocs 11, 12, 13, 14 soient actifs et éclairent le document. Dans le cas où un reflet empêche la lecture du document, les moyens de commande contrôlent le dispositif d'éclairage de sorte que certains blocs soient désactivés pour la deuxième prise de vue pour limiter un risque de reflet sur le document et faciliter la deuxième prise de vue (la première prise de vue ayant alors au moins permis d'établir la position du document et quel l'éclairage devant être arrêté en conséquence).

Selon un mode de réalisation préféré, la caissette 1 est munie d'un dissipateur de chaleur.

A cet effet, le dissipateur de chaleur comporte une plaque 25 de dissipation thermique. La plaque 25 est en matériau thermiquement conducteur et par exemple en matière métallique.

Ladite plaque 25 est portée par la face supérieure 26 de la platine 3. La plaque 25 est ici agencée pour recouvrir sensiblement toute la face supérieure 26 de la platine 3.

La face supérieure de ladite plaque 25 forme ici en totalité ou en majeure partie la face principale supérieure de la caissette 1.

Du fait que la plaque 25 soit portée par la platine 3, ceci permet de favoriser l'évacuation de la chaleur de la caissette 1 par le haut.

De préférence, la platine 3 comporte des diffuseurs en matériau électriquement conducteur traversant la platine 3 de manière à être en contact d'une part avec respectivement des composants agencés sur la face inférieure 6 de la platine 3 et la plaque 25 d'autre part (agencée sur la face supérieure 26 de la platine 3). Les diffuseurs sont par exemple en matériau métallique et notamment en cuivre.

Cet agencement particulier permet de faciliter la diffusion de la chaleur par le haut de la caissette 1 c'est-à-dire à l'opposé du caisson 15 où sont agencés lecteur de documents et dispositif d'éclairage.

De préférence, lesdits diffuseurs raccordent au moins chaque élément lumineux 7a, 7b, 7c à la plaque 25.

Ceci est particulièrement avantageux du fait que les éléments lumineux 7a, 7b, 7c sont les principaux générateurs de chaleur au sein de la caissette 1.

Par ailleurs, le module comprend une interface 27 entrée/sortie. Ainsi, l'interface 27 comporte un ou plusieurs ports d'entrée et un ou plusieurs ports de sortie pour la communication du module avec l'extérieur et son alimentation. Les ports peuvent être de tous types comme un port USB, un port HDMI, un port LVDS, un port série, un port d'alimentation ...

L'interface 27 est par exemple portée par la face inférieure 6 de la platine 3 hors du caisson 15 (au contraire du dispositif d'éclairage et du lecteur de documents qui sont portées par la face inférieure 6 de la platine 3 à l'intérieur du caisson 15). L'interface 27 est ici agencée au niveau de la face avant de la caissette 1 entre la plaque 25 et l'organe 2 mâle ou femelle du mécanisme de verrouillage.

Le module ainsi décrit comprend donc une partie optique (le lecteur de document), une partie éclairage (le dispositif d'éclairage), une partie traitement (les moyens de commande) et une partie liaison avec l'extérieur (l'interface 27).

Le module forme un ensemble unitaire très complet ne nécessitant qu'un raccordement à une alimentation et à un organe de contrôle général.

Le module décrit est en outre compact ce qui permet de pouvoir être manipulé aisément et sans danger pour l'utilisateur comme pour le module, les organes sensibles et notamment les caméras 4, 5 étant agencées à l'intérieur du caisson 15.

En référence aux figures 3a et 3b ainsi qu'aux figures 4a à 4c, le module fait partie d'un terminal d'analyse de document telle qu'une borne de jeux.

Le terminal est ainsi conformé pour pouvoir analyser des documents de type ticket de jeu. Le terminal est par ailleurs conformé pour pouvoir analyser des documents allant jusqu'à une taille A5.

Typiquement le terminal comporte un boitier 101.

De préférence le boitier 101 comprend une interface 104 avec l'extérieur du boitier 101, interface 104 qui n'est donc pas portée par le module. En revanche cette interface 104 est connectée à l'interface 27 du module 1 par liaison filaire ou sans fil. Par exemple ladite interface 104 comporte au moins un port USB externe et un port USB interne pour une liaison avec fil à l'interface 27 du module 1.

Le terminal comporte par ailleurs au moins une unité de traitement connectée à l'interface 104 du boitier 101, et donc à l'interface 27 du module 1, pour traiter les informations transmises par ledit module 1 et pour commander le module 1 et le boitier 101. L'unité de traitement comporte par exemple un ou des calculateurs, un ou des micro-ordinateurs, un ou des micro-processeurs ...

Par ailleurs, l'unité de traitement alimente également le module 1 via l'interface 104, et l'interface 27 par un port de communication et/ou un port d'alimentation. L'unité de traitement est elle-même raccordée à un réseau électrique et/ou comporte une ou plusieurs batteries pour l'alimentation du module 1 et éventuellement du boitier 101.

L'unité de traitement est par exemple un ordinateur portable, un ordinateur fixe, une tablette ou encore un téléphone raccordé à l'interface 104.

Le traitement des informations transmises par le module 1 ne se fait donc pas au sein du boitier 101 mais dans l'unité de traitement distante. De la même façon le boitier 101 est alimenté via l'unité de traitement distante.

Le boitier 101 n'est donc pas ici autonome et ne permet notamment ni d'alimenter ni de contrôler le module 1. Le boitier 101 est ici seulement une coquille de réception du module.

On note qu'il s'avère très simple pour un utilisateur d'utiliser le module 1. En effet, il n'a qu'à simplement insérer le module 1 dans le boitier 101 en le faisant coulisser puis de raccorder son ordinateur ou autre au boitier 101 via l'interface 104.

Avantageusement, une fois le module 1 retiré, le boitier 101 ne comporte plus d'organe sensible tel que les caméras. Un utilisateur peut ainsi laisser facilement le boitier et ranger le module dans un lieu sûr lorsqu'il n'est pas utilisé.

En option ou en complément, le boitier 101 est en communication sans fil avec l'extérieur par exemple en communication wifi.

Le boitier 101 comprend un bâti dans lequel est ménagée une niche 103 destinée à recevoir des documents. L'interface 104 du boitier est portée par le bâti ainsi que l'organe de contrôle.

La niche 103 est ici ouverte de deux côtés pour faciliter le positionnement de documents dans la niche 103.

La niche 103 est donc conformée sensiblement en un pont avec un plafond 105 prolongé de deux jambes 106, 107. La niche 103 est donc globalement conformée en U.

La niche 103 est de préférence conformée pour que ses deux jambes 106, 107 d'attache au sol ne s'étendent pas à la verticale mais légèrement inclinée de manière à se rapprocher en direction du plafond 105 de la niche 103. Par ailleurs, le bâti comprend un coffre 108 surplombant la niche 103 et un plateau 109 de positionnement de documents agencé entre les deux extrémités libres des jambes 106, 107 de la niche 103, le plateau 109 formant ainsi un socle au bâti.

Le coffre 108 comporte par ailleurs un logement 110 d'accueil du module, le coffre 108 et le plafond 105 de la niche 103 comprenant au moins une ouverture donnant d'accès à l'intérieur de la niche 103 afin qu'en service, lorsque le module est reçu dans le logement 110, le module puisse étudier un document agencé sur le plateau 109 par l'intermédiaire des caméras 4, 5 du module et des éléments lumineux 7a, 7b, 7c du module. Les glissières dans lesquelles le module coulisse sont ainsi montées à l'intérieur du logement 110 ainsi que l'autre organe 102 du mécanisme de verrouillage.

Le logement 110 se referme ici par un capot 111. Une fois le capot 111 en place, le module est invisible depuis l'extérieur.

De préférence, le bâti comporte une protection 112 thermique, la protection 112 étant dans un matériau thermiquement isolant. Ladite protection 112 est par exemple conformée en une plaque.

La protection 112 s'étend dans le logement 110 à l'aplomb du module.

De la sorte, la protection 112 recouvre la plaque 25 lorsque le module est en place dans le logement 110 ce qui permet de protéger l'utilisateur de la plaque 25 qui peut être très chaude.

La bâti comporte par ailleurs en partie haute au moins un afficheur 113 d'interaction avec un utilisateur. Préférentiellement, l'afficheur 113 est réglable en position et/ou en inclinaison vis-à-vis du bâti. L'afficheur 113 est de type écran à cristaux liquides. De préférence, l'afficheur 113 est tactile.

Le bâti est en outre configuré pour améliorer la qualité de la prise de vue de documents par les caméras 4, 5.

A cet effet, une face interne 114 d'au moins l'une des jambes 106, 107 de la niche 103 est configurée pour homogénéiser la lumière générée par le dispositif d'éclairage (soit la face 114 tournée vers l'intérieur de la niche 103). Préférentiellement, toutes les faces internes 114 des jambes 106, 107 de la niche 103 sont configurées pour homogénéiser la lumière générée par le dispositif d'éclairage.

Dans ce but et optionnellement, les faces internes 114 sont réfléchissantes et par exemple blanches. En remplacement ou en complément, les faces internes 114 sont texturées. Par exemple, lesdites faces internes 114 sont grainées typiquement par un grainage dit Charmille. De préférence, le plateau 109 est également configuré pour améliorer la qualité de la prise de vue de documents par les caméras 4, 5.

Dans ce but et optionnellement, la face interne 115 du plateau 109 (soit la face tournée vers l'intérieur de la niche 103) n'est pas réfléchissante et est par exemple grise. En remplacement ou en complément, la face interne 115 du plateau 109 est texturée. Par exemple, la face interne 115 est grainée typiquement par un grainage dit Charmille.

Selon un mode de réalisation particulier, le boitier 101 comporte un système dédié à accélérer la cadence à laquelle les documents peuvent être installés dans la niche 103.

A cet effet, le système comporte au moins un éclairage lumineux dont la couleur change selon que le boitier 101 est apte ou non à recevoir un nouveau document. Par exemple l'éclairage lumineux est rouge si le boitier 101 ne peut recevoir un nouveau document (par exemple parce qu'elle est déjà en train d'analyser un document) ou vert si le boitier 101 peut recevoir un nouveau document.

De façon particulière, l'éclairage lumineux comporte au moins une barrette lumineuse 116 s'étendant sur le plateau 109. La barrette lumineuse 116 s'étend ici sensiblement au niveau d'une des deux entrées d'accès à la niche 103 pour être bien visible de l'extérieur.

De préférence, l'éclairage lumineux comporte deux barrettes lumineuses 116 s'étendant chacune à l'une des entrées respectives de la niche 103. Les barrettes lumineuses 116 sont ici identiques entre elles. Les barrettes lumineuses 116 sont typiquement rectilignes et s'étendent chacune parallèlement le long d'un des bords libres respectifs du plateau 115.

En référence à la figure 4a si l'on souhaite retirer le module du boitier 101, il convient de retirer le capot 111. On déconnecte alors les différents câbles liant le boitier 101 au module puis on débloque le mécanisme de verrouillage et l'on tire enfin sur le module comme visible à la figure 4b. Il reste alors à faire coulisser le module le long du logement 110 afin d'extraire le module du boitier 101 comme illustré à la figure 4c. Pour agencer le module dans le boitier 101 on effectue les opérations inverses.

On peut ainsi très facilement agencer et retirer le module du boitier 101 et ce sans avoir besoin de recourir à des outils.

Bien entendu, l'invention n'est pas limitée au mode de réalisation décrit mais englobe toute variante entrant dans le champ de l'invention telle que définie par les revendications.

Le module pourra avoir une forme différente que celle décrite. Le module pourra ainsi ne comporter qu'une seule caméra ou plus de deux caméras et par exemple trois (une dans l'infrarouge, une dans l'ultraviolet et une dans le visible). Si le module comporte une seule caméra celle-ci pourra tout aussi bien acquérir dans une seule plage de longueurs d'ondes que dans plusieurs plages de longueurs d'ondes. Dans tous les cas une même et seule caméra pourra acquérir dans le visible et/ou l'ultraviolet et/ou l'infrarouge. Dans le cas où l'on a deux caméras on pourra avoir une caméra travaillant dans l'ultraviolet et une autre travaillant dans le visible.

Le module pourra comporter un nombre différent d'éléments lumineux que ce qui a été indiqué et par exemple au moins huit éléments. De préférence, le module comprendra au moins quatre éléments lumineux agencés aux quatre coins de la face du module à laquelle ils sont solidarisés.

Les moyens de commande pourront contrôler le dispositif d'éclairage de manière seulement unitaire et non différencié. Bien qu'ici le contrôle différencié concerne uniquement un contrôle par zone géographique, le contrôle différencié pourra en remplacement ou en complément être un contrôle par type d'éclairage (un bloc éclairant dans le visible tandis que les autres éclairent dans l'ultraviolet à titre d'exemple non limitatif).

Bien qu'ici chaque élément lumineux soit formé d'un pavé de plusieurs LEDS différentes, chaque élément lumineux pourra ne comprendre d'une seule LED (ou lampe de manière générale) et/ou un pavé de LEDS (ou lampes de manière générale) éclairant toutes dans le même intervalle de longueurs d'ondes. On pourra ainsi avoir des éléments lumineux ne travaillant que dans le visible. Les éléments lumineux pourront être réglables en intensité.

Le caisson pourra n'avoir qu'une seule vitre.

La platine pourra être conformée différemment et par exemple ne pas être conformée en plaque et/ou ne pas être formée d'une carte à circuits imprimés. La platine pourra être agencée au centre de la caissette et non en haut par exemple.

Bien qu'ici le terminal décrit soit une borne de jeux, le terminal pourra être employé pour toute autre application comme le contrôle d'identité au passage d'une frontière ou pour accéder à un lieu donné et de manière générale toute application de lecture optique d'un document.

De la même façon le document analysé pourra être de toute sorte tel qu'un billet de banque, un ticket de jeu, un document de sécurité (passeport, carte d'identité ...) que le document soit sur papier physique ou sur un autre support comme un téléphone portable, une tablette ou tout autre objet.

Par ailleurs, le document pourra être de taille diverse et en particulier de taille inférieure ou supérieure au format A5.

Le module pourra directement intégrer une alimentation (type batterie) ou un rattachement à une alimentation (par un câble). De la même manière le module pourra directement intégrer un organe de contrôle permettant d'analyser les documents (au lieu de les lire simplement). Le module pourra ainsi former directement le terminal d'analyse de documents.

Bien qu'ici le boitier décrit ne soit pas autonome, le boitier pourra être en partie ou totalement autonome. Le boitier pourra ainsi former directement le terminal d'analyse de documents. En remplacement ou en complément de l'interface au reste du terminal, le boitier pourra comprendre un organe de contrôle comportant par exemple un ou des calculateurs, un ou des micro-ordinateurs, un ou des micro-processeurs ... pour traiter les informations transmises par le module et/ou pour commander le boitier et/ou le module. En remplacement ou en complément de l'interface au reste du terminal, le boitier pourra être raccordé à un réseau électrique et/ou comporte une ou plusieurs batteries pour l'alimentation du boitier et/ou du module.

La niche du boitier pourra n'être ouverte que sur un seul côté.

Le boitier pourra comprendre au moins deux afficheurs.

Le boitier pourra ou pas comprendre un autre système dédié à accélérer la cadence à laquelle les documents peuvent être installés dans la niche comme un système optique éclairant dans un nombre différent de couleurs (une seule couleur ou trois couleurs par exemple) et/ou un système sonore émettant un son pour indiquer qu'un nouveau document peut être inséré.

Le module et/ou le boitier et/ou le terminal pourront comprendre des moyens de raccordement à un réseau de type wifi. Le module et/ou le boitier et/ou le terminal pourront comprendre un lecteur sans contact de type lecteur RFID.

## Revendications

1. Module apte à être inséré de manière amovible dans un boitier, le module formant un ensemble unitaire comprenant une platine (3) incorporant au moins :
- un lecteur de document comportant au moins une caméra (4, 5) agencée au niveau d'une extrémité basse de la platine et dirigée vers l'extérieur du module, et
- un dispositif d'éclairage comprenant au moins un élément lumineux (7a, 7b, 7c) agencé sur l'extrémité basse de la platine à proximité de la caméra,
le module comprenant un caisson (15) de protection d'au moins l'élément lumineux et la caméra, le caisson étant solidaire de la platine de sorte que l'élément lumineux est adapté à éclairer à travers lui et que la caméra est adaptée à visionner à travers lui, le caisson (15) comportant un logement fermé pour loger la au moins une caméra (4, 5), le logement étant fermé à une extrémité par une vitre et à une autre extrémité par la platine, **caractérisé en ce que** le dispositif d'éclairage est agencé à l'extérieur du logement.

2. Module selon la revendication 1, dans laquelle la caméra (4, 5) est agencée au centre de la platine.

3. Module selon l'une des revendications précédentes, comprenant au moins deux caméras (4, 5) aptes à travailler dans des plages de longueurs d'ondes différentes.

4. Module selon l'une des revendications précédentes, dans lequel l'élément lumineux (7a, 7b, 7c) est apte à éclairer dans des plages de longueur d'ondes différentes.

5. Module selon l'une des revendications précédentes, comprenant au moins quatre éléments lumineux (7a, 7b, 7c) agencés aux quatre coins d'une face de la platine à laquelle ils sont solidarisés.

6. Module selon l'une des revendications précédentes, dans lequel le caisson (15) comporte au moins une vitre à travers laquelle l'élément lumineux éclaire, ladite vitre étant configurée pour favoriser la diffusion de la lumière issue du dispositif d'éclairage vers l'extérieur.

7. Module selon l'une des revendications précédentes, dans lequel le caisson (15) comporte au moins un joint d'étanchéité entre le logement et la vitre fermant le logement, le joint permettant de fermer hermétiquement le logement.

8. Module selon l'une des revendications précédentes, comprenant en outre un dissipateur (25) de chaleur agencé à l'aplomb de la platine.

9. Module selon l'une des revendications précédentes, dans lequel la platine (3) est une carte à circuits imprimés.

10. Module selon la revendication 8 et la revendication 9, dans lequel la platine (3) comporte des diffuseurs en matériaux électriquement conducteur traversant la platine de manière à être en contact d'une part avec respectivement au moins un des composants agencés sur la face inférieure de la platine et le dissipateur (25) de chaleur d'autre part.

11. Module selon l'une des revendications 1 à 10 comprenant une interface entrée/sortie dans lequel l'interface comporte un ou plusieurs ports d'entrée et un ou plusieurs ports de sortie pour la communication du module avec l'extérieur et son alimentation.

12. Module selon l'une des revendications précédentes, comprenant au moins un logement fermé pour loger le au moins un élément lumineux, le logement étant fermé à une extrémité par une vitre et à une autre extrémité par la platine, le lecteur de document étant agencé à l'extérieur du logement comprenant le au moins un élément lumineux.

13. Module selon la revendication 12, dans lequel la vitre du logement comprenant le au moins un élément lumineux est agencé au moins en partie au - dessus d'une vitre d'un autre logement comprenant la au moins une caméra.

14. Module selon l'une des revendications précédentes, comprenant plusieurs éléments lumineux de manière à encadrer la au moins une caméra.

15. Module selon l'une des revendications précédentes, dans lequel le au moins un élément lumineux est un pavé de LED.

16. Boitier comprenant un module selon l'une des revendications précédentes.

17. Boitier selon la revendication 16, comprenant une protection thermique agencée à l'aplomb du module.

18. Terminal d'analyse de document comprenant un boitier selon l'une des revendications 16 ou 17.

## Patentansprüche

1. Modul, das herausnehmbar in ein Gehäuse eingesetzt werden kann, wobei das Modul eine einheitliche Baugruppe bildet, die eine Platine (3) umfasst, die mindestens Folgendes umfasst:
- einen Dokumentenleser mit mindestens einer Kamera (4, 5), die an einem unteren Ende der Platine angeordnet und zur Außenseite des Moduls gerichtet ist, und
- eine Beleuchtungsvorrichtung mit mindestens einem Leuchtelement (7a, 7b, 7c), das am unteren Ende der Platine in der Nähe der Kamera angeordnet ist, wobei das Modul einen Kasten (15) zum Schützen mindestens des Leuchtelements und der Kamera umfasst, wobei der Kasten fest mit der Platine verbunden ist, so dass das Leuchtelement durch ihn hindurch leuchten und die Kamera durch ihn hindurch sehen kann, wobei der Kasten (15) eine geschlossene Aufnahme zum Aufnehmen der mindestens einen Kamera (4, 5) aufweist, wobei die Aufnahme an einem Ende durch eine Glasscheibe und an einem anderen Ende durch die Platine verschlossen ist, **dadurch gekennzeichnet, dass** die Beleuchtungsvorrichtung außerhalb der Aufnahme angeordnet ist.

2. Modul nach Anspruch 1, wobei die Kamera (4, 5) in der Mitte der Platine angeordnet ist.

3. Modul nach einem der vorherigen Ansprüche, das mindestens zwei Kameras (4, 5) umfasst, die in unterschiedlichen Wellenlängenbereichen arbeiten können.

4. Modul nach einem der vorherigen Ansprüche, wobei das Leuchtelement (7a, 7b, 7c) in unterschiedlichen Wellenlängenbereichen beleuchten kann.

5. Modul nach einem der vorherigen Ansprüche, das mindestens vier Leuchtelemente (7a, 7b, 7c) umfasst, die an den vier Ecken einer Seite der Platine angeordnet sind, mit der sie fest verbunden sind.

6. Modul nach einem der vorherigen Ansprüche, wobei der Kasten (15) mindestens eine Glasscheibe aufweist, durch die das Leuchtelement beleuchtet, wobei die genannte Glasscheibe so gestaltet ist, dass sie die Streuung des von der Beleuchtungsvorrichtung ausgehenden Lichts nach außen begünstigt.

7. Modul nach einem der vorherigen Ansprüche, wobei der Kasten (15) mindestens eine Dichtung zwischen der Aufnahme und der die Aufnahme verschließenden Glasscheibe aufweist, wobei die Dichtung eine hermetische Abdichtung der Aufnahme ermöglicht.

8. Modul nach einem der vorherigen Ansprüche, das außerdem einen Kühlkörper (25) umfasst, der lotrecht zur Platine angeordnet ist.

9. Modul nach einem der vorherigen Ansprüche, wobei die Platine (3) eine Leiterplatte ist.

10. Modul nach Anspruch 8 und Anspruch 9, wobei die Platine (3) Diffusoren aus elektrisch leitfähigem Material aufweist, die die Platine so durchdringen, dass sie einerseits mit jeweils mindestens einer der auf der Unterseite der Platine angeordneten Komponenten und andererseits mit dem Kühlkörper (25) in Kontakt stehen.

11. Modul nach einem der Ansprüche 1 bis 10 mit einer Eingangs- /Ausgangsschnittstelle, wobei die Schnittstelle einen oder mehrere Eingangsports und einen oder mehrere Ausgangsports für die Kommunikation des Moduls mit der Außenseite und seine Stromversorgung aufweist.

12. Modul nach einem der vorherigen Ansprüche, das mindestens eine geschlossene Aufnahme zum Aufnehmen des mindestens einen Leuchtelements umfasst, wobei die Aufnahme an einem Ende durch eine Glasscheibe und an einem anderen Ende durch die Platine verschlossen ist, wobei der Dokumentenleser außerhalb der das mindestens eine Leuchtelement umfassenden Aufnahme angeordnet ist.

13. Modul nach Anspruch 12, wobei die Glasscheibe der Aufnahme, die das mindestens eine Leuchtelement enthält, zumindest teilweise über einer Glasscheibe einer anderen Aufnahme angeordnet ist, die die mindestens eine Kamera umfasst.

14. Modul nach einem der vorherigen Ansprüche, das mehrere Leuchtelemente in einer solchen Weise umfasst, dass sie die mindestens eine Kamera umrahmen.

15. Modul nach einem der vorherigen Ansprüche, wobei das mindestens eine Leuchtelement ein LED-Pad ist.

16. Gehäuse mit einem Modul nach einem der vorherigen Ansprüche.

17. Gehäuse nach Anspruch 16, das einen lotrecht zu dem Modul angeordneten Wärmeschutz umfasst.

18. Dokumentenanalyseterminal mit einem Gehäuse nach Anspruch 16 oder 17.

## Claims

1. A module suitable for being removably inserted in a stand, the module forming a single unit comprising a board (3) incorporating at least:
- a document reader including at least one camera (4, 5) arranged at a bottom end of the board and facing outwards from the module; and
- a lighting device comprising at least one light-emitting element (7a, 7b, 7c) arranged on the bottom end of the board in the proximity of the camera;
the module comprising a box (15) for protecting at least the light-emitting element and the camera, the box being secured to the board in such a manner that the light-emitting element is adapted to illuminate through it and the camera is adapted to view through it,
the box (15) comprising a closed housing for accommodating the at least one camera (4, 5), the housing being closed at one end by a window and at another end by the board, **characterized in that** the lighting device is arranged outside the housing.

2. A module according to claim 1, wherein the camera (4, 5) is arranged at the center of the board.

3. A module according to any of the preceding claims, comprising at least two cameras (4, 5) suitable for operating in different wavelength ranges.

4. A module according to any of the preceding claims, wherein the light-emitting element (7a, 7b, 7c) is suitable for illuminating in different wavelength ranges.

5. A module according to any of the preceding claims, comprising at least four light-emitting elements (7a, 7b, 7c) arranged at the four corners of the face of the board to which they are secured.

6. A module according to any of the preceding claims, wherein the box (15) includes at least one window through which the light-emitting element illuminates, said window being configured to encourage outward diffusion of light from the lighting device.

7. A module according to any of the preceding claims, wherein the box (15) comprises at least one sealing gasket between the housing and the window closing the housing, the gasket enabling the housing to be closed hermetically.

8. A module according to any of the preceding claims, further including a heatsink (25) arranged perpendicular in register with the board.

9. A module according to any of the preceding claims, wherein the board (3) is a printed circuit card.

10. A module according to claim 8 and claim 9, wherein the board (3) comprises diffusers made of electrically conductive material passing through the board so as to be in contact both with at least a respective one of the components arranged on the bottom face of the board and also with the heatsink (25).

11. A module according to any one of claims 1 to 10, comprising an input/output interface, wherein the interface has one or more input ports and one or more output ports for the module's external communication and power supply.

12. A module according to any of the preceding claims, comprising at least one closed housing for housing the at least one light-emitting element, the housing being closed at one end by a window and at another end by the board, the document reader being arranged outside the housing comprising the at least one light-emitting element.

13. A module according to claim 12, wherein the window of the housing comprising the at least one light-emitting element is arranged at least in part above a window of another housing comprising the at least one camera.

14. A module according to any of the preceding claims, comprising a plurality of light-emitting elements so as to surround the at least one camera.

15. A module according to any of the preceding claims, wherein the at least one light-emitting element is an LED package.

16. A stand including a module according to any of the preceding claims.

17. A stand according to claim 16, comprising a thermal protection arranged perpendicular with the module.

18. A terminal for analyzing a document and comprising a stand according to claim 16 or claim 17.
